# FASCICULE DE BREVET EUROPEEN

(11) **EP 0 261 698 B1**
(45) Date de publication et mention de la délivrance du brevet: **08.05.1991**
(21) Numéro de dépôt: 87200504.6
(22) Date de dépôt: 19.03.1987
(51) Int. Cl.: B65H 54/48, B65H 54/28

(54) **Dispositif guide-fil pour la formation de bobines croisées dans les machines textiles**
Vorrichtung zur Fadenführung bei der Herstellung von Kreuzspulen in Textilmaschinen
Thread-guiding device for producing cross-wound packages in textile machines

(30) Priorité: 22.09.1986 BE 2061055
(43) Date de publication de la demande: 30.03.1988
(73) Titulaire: TEXTIELMACHINEFABRIEK GILBOS Naamloze Vennootschap, B-9390 Aalst-Herdersem (BE)
(72) Inventeur: Gilbos, Georges Emiel, B-9300 Aalst (BE)
(74) Mandataire: Ottelohe, Jozef René

(56) Documents cités:
- DE-A- 1 560 617
- DE-A- 2 056 383
- DE-A- 3 516 475
- PATENT ABSTRACTS OF JAPAN, vol. 7, no. 275 (M-261)[1420], 8 décembre 1983; & JP-A-58 152 761 (MITSUBISHI JUKOGYO K.K.) 10-09-1983

## Description

L'invention concerne un dispositif guide-fil pour l'obtention de bobines croisées dans les machines textiles bobineuses de l'espèce dans laquelle le fil à embobiner est bobiné en partant d'un point fixe au moyen d'un tambour rainuré et actionné rotativement, en un mouvement de va-et-vient sur une bobine également tournante.

Un tel dispositif qui se compose essentiellement d'un tambour rainuré est connu. Ce tambour possède deux rainures hélicoïdales opposées et de profondeur différente, sur la moitié de gauche du tambour la rainure la moins profonde, qui guide le fil de gauche à droite, étant interrompue par la rainure la plus profonde, qui guide le fil de droite à gauche; par contre, sur la moitié de droite du tambour la rainure la moins profonde, qui guide le fil de droite à gauche, est interrompue par la rainure plus profonde, qui guide le fil de gauche à droite.

Ce système guide-fil a toutefois l'inconvénient que le fil peut passer avant les points extrêmes de retour, d'une rainure dans l'autre, de sorte qu'un guidage imparfait du fil est possible.

Est également connu du US Patent 1990620, un dispositif où il est fait usage d'un double dispositif guide-fil se composant de :
- un tambour rainuré, placé dans la course du fil immédiatement avant la bobine à embobiner, qui guide le fil d'un point de retour à l'autre de la bobine à embobiner;
- un dispositif guide-fil auxiliaire placé dans la course du fil immédiatement avant le tambour rainuré, qui guide le fil tant de gauche à droite que de droite à gauche et qui a pour but de faire en sorte que le fil soit toujours conduit dans la juste rainure du tambour.

Ce dispositif guide-fil a l'inconvénient que sa structure est très compliquée.

Pour remédier aux inconvénients précités, suivant la principale caractéristique de l'invention un dispositif guide-fil a été réalisé, qui allie la simplicité constructive à un guidage efficace du fil et qui se compose principalement de : un tambour rainuré possédant sur toute la longueur de sa surface une première rainure hélicoïdale ininterrompue pour guider dans une direction transversale le fil d'un bout à l'autre de la bobine et une deuxième rainure hélicoïdale en sens contraire et interrompue par la première rainure pour guider le fil dans l'autre direction du mouvement transversal du fil, où il est prévu un dispositif guide-fil auxiliaire se composant d'un rotor à mouvement rotatif pourvu d'au moins un taquet pour soulever le fil de la rainure ininterrompue et amener ce fil uniquement pendant son mouvement transversal lorsqu'il est guidé par la rainure interrompue du tambour et où le nombre de tours du rotor est en relation fixe avec le nombre de tours du tambour.

Pendant le mouvement transversal contraire du fil l'amenée est toutefois superflue parce que le guidage du fil pendant le mouvement s'effectue par la rainure ininterrompue.

Etant donné que le dispositif guide-fil auxiliaire ne doit fonctionner que dans une direction de mouvement du fil, il peut être réalisé d'une manière structurelle très simple, par exemple, mais non d'une manière restrictive, en tant que rotor à deux ailettes. Ce dispositif guide-fil auxiliaire est actionné synchroniquement avec le tambour et en un rapport de vitesse adapté au tambour.

En outre, il est possible d'obtenir, au moyen du dispositif guide-fil conforme à l'invention, des bobines coniques en différenciant le pas des rainures dans le tambour et en donnant une vitesse appropriée au tambour rainuré et au guide-fil auxiliaire. Il est aussi possible d'obtenir tant des bobines d'enroulement de précision que lâches, les premières bobines précitées étant actionnées au centre et la deuxième sorte de bobines, à la périphérie.

A titre d'exemple, sans aucun caractère limitatif, suit ci-dessous une description plus détaillée d'une forme d'exécution d'un dispositif guide-fil conforme à l'invention, réalisée en tant que dispositif de bobinage de précision. Cette description renvoie aux dessins annexés, dans lesquels :

la fig. 1 en représente une vue en perspective;
la fig. 2 en représente une vue latérale;
la fig. 3 représente une vue d'en haut du tambour rainuré et du dispositif de guidage auxiliaire;
les fig. 4 et 5 représentent en vue de face et en coupe transversale schématiquement la différence de longueur du fil dans ses différentes positions par rapport au tambour rainuré;
la fig. 6 représente une vue d'en haut du tambour rainuré, du moyen de guidage auxiliaire et d'un guide-fil arqué placé près de celui-ci;
les fig. 7, 8, 9, 10 et 11 représentent une vue d'en haut du tambour rainuré et d'un disque conducteur utilisé avec lui et représenté dans différentes positions.

Dans les fig. 1, 2 et 3 on remarque que la bobine 1 vide est ménagée d'une manière connue sur un arbre 2 entre deux bras pivotants 3, la bobine croisée 4 à réaliser reposant sur un rouleau porteur 5. Sous la bobine 1 fixée est placé un tambour 6 rainuré à mouvement rotatif avec un arbre moteur 7 et une poulie 8. Ce tambour possède une rainure 9 hélicoïdale profonde et continue pour le guidage efficace du fil dans une direction et une rainure 10 hélicoïdale moins profonde et interrompue par la rainure 9 pour guider le fil dans l'autre direction. Sous le tambour 6 rainuré est prévu un moyen auxiliaire de guidage qui se compose dans ce cas d'un rotor 11 à deux ailes qui est fixé sur un arbre moteur 12, les ailes étant disposées de sorte que leurs extrémités, qui sont pourvues d'un taquet sous forme d'une échancrure 13, décrivent un arc de cercle A devant le tambour 6 (fig.3). Sur l'arbre moteur 12 est montée une roue hélicoïdale 14 qui s'engrène dans une vis-sans-fin 15 fixée sur un arbre 16 avec poulie 17. L'arbre 2 sur lequel est glissée la bobine 1, le tambour 6 et le rotor à double ailette 11 sont actionnés rotativement via les poulies 30-8-17 au moyen d'un moteur 18 et des courroies de transmission 19-20-21. Entre les deux transmissions à courroies 20-21 deux roues dentées 31-32 s'engrenant l'une dans l'autre sont prévues pour la transmission de la commande.

Pour obtenir une bobine croisée on conduit le fil à embobiner à travers un chas 22 central fixe, dans la rainure 9 hélicoïdale continue et profonde du tambour 6 et autour de la bobine 1. Quand tout le dispositif est mis en mouvement rotatif, le fil 23 se déplace d'un bout à l'autre de la bobine 1. Quand l'extrémité de la bobine est atteinte, le taquet sous forme d'une échancrure 13 du rotor à double ailette 11 soulève le fil de la rainure 9 du tambour 6 et conduit le fil, conjointement avec la rainure 10 hélicoïdale interrompue et peu profonde, en décrivant un arc de cercle A (fig. 3) vers l'autre extrémité du tambour et de la bobine, où l'élément enleveur 24 mis à l'endroit adéquat enlève le fil de l'ailette et le fil est de nouveau posé dans la rainure continue 9, après quoi toute l'opération est répétée. Le fil est donc posé ainsi en forme de croix sur la bobine. Ce faisant, n'importe quel moyen peut être prévu pour compenser la différence de longueur qui se produit au fil pendant que le fil court d'une extrémité à l'autre de la bobine (fig. 4-5), à l'occasion de quoi toutefois dans une direction le trajet décrit de forme arquée des ailettes compense pour une grande part. En effet, alors la longueur du fil, lorsque celui-ci est embobiné au milieu de la bobine, est artificiellement augmentée. Dans les deux dispositifs de guidage du fil un moyen différent pour compenser la différence de longueur du fil peut être prévu. Il en est ainsi que quand la rainure 9 continue du tambour 6 déplace le fil, le fil se trouve au fond de la rainure, tandis que quand le rotor 11 déplace le fil, celui-ci se trouve dans la rainure 10 peu profonde et interrompue et presque à la surface du tambour 6 (fig. 5). Il vient s'y ajouter la différence de longueur du fil provoquée par l'écartement du fil par rapport au chas 22 fixe ou point terminal (fig. 4) situé centralement. Pour une compensation plus précise de la longueur du fil et en cas d'usage du rotor à double ailette 11, on peut utiliser un conducteur 25 fixe et arqué, qui est placé entre le tambour 6 et le trajet arqué A que décrivent les extrémités des ailettes du rotor (fig. 6). A ce sujet l'on remarque que quand le fil 23 est entraîné par l'échancrure 13 de l'ailette du rotor et repose donc dans la rainure 10 interrompue et peu profonde du tambour 6, le fil est tiré davantage que quand il court le long du conducteur 25 pendant son déplacement dans l'autre direction au moyen de la rainure 9 plus profonde et continue, le fil étant toutefois moins tiré par la forme arquée du conducteur quand il se trouve aux extrémités de la bobine.

Une autre possibilité de compenser la longueur variable du fil consiste à remplacer les ailettes du rotor 11 et le conducteur arqué 25 par un disque 26 rotatif et profilé (fig. 7 à 11). On y remarque que le fil 23 qui passe par le chas 22 fixe est poussé de la rainure 9 profonde et continue du tambour 6 et est déposé par le taquet 27 réalisé sous forme d'une échancrure, du disque 26 dans la rainure 10 peu profonde et interrompue et est déplacé sur une trajectoire arquée vers l'autre extrémité de la bobine 1 (fig. 8). Quand le fil a atteint cette extrémité (fig. 9), le fil est de nouveau posé dans la rainure 9 continue et profonde. La trajectoire courbe que le fil a parcourue assure que la différence de longueur du fil est compensée pendant son déplacement. Après cela le fil est de nouveau déplacé vers l'autre extrémité par la rainure 9 plus profonde et hélicoïdale, la partie 28 conductrice arquée d'une manière prononcée du disque étant tournée pendant ce mouvement devant la bobine, de sorte que le fil est obligé de glisser sur cette partie relativement prononcée, par quoi la différence de longueur du fil actuellement situé plus profondément dans le tambour est compensée (fig. 10). En réglant l'élément enleveur (fig. 1) ou la petite plaque enleveuse 24 (fig. 11) au choix, le moment de la libération du fil du disque 26 peut être déterminé, de sorte que le fil arrive à l'endroit voulu du tambour 9 rainuré.

Dans ce cas les ailettes du rotor 11 ou le disque 26 sont profilés de manière que le fil est empêché de sauter brusquement vers l'intérieur.

Il va de soi que la forme, les dimensions et la position mutuelle des éléments constitutifs décrits ci-dessus peuvent différencier à condition de rester dans le cadre de l'invention et que certains de ces éléments constitutifs puissent être remplacés par d'autres qui poursuivent le même but.

## Revendications

1. Dispositif guide-fil pour la formation de bobines croisées dans des machines textiles, où ce dispositif guide-fil se compose d'un tambour rainuré (6) à mouvement rotatif et placé dans la course du fil avant et parallèlement à la bobine à embobiner à mouvement rotatif (4), pour déposer le fil au moyen d'un mouvement transversal par rapport à la direction de la course du fil (23) en liaison croisée sur la bobine à embobiner (4), et un dispositif guide-fil auxiliaire (11-26) placé horizontalement dans la course du fil immédiatement avant et sous le tambour rainuré (6), caractérisé par le fait que le tambour rainuré (6) possède sur toute la longueur de sa surface une première rainure hélicoïdale ininterrompue (9) pour guider dans une direction transversale le fil (23) d'un bout à l'autre de la bobine (4) et une deuxième rainure hélicoïdale (10) en sens contraire et interrompue par la première rainure (9), pour guider le fil dans l'autre direction du mouvement transversal du fil, où le dispositif guide-fil auxiliaire se compose d'un rotor (11-26) à mouvement rotatif pourvu d'au moins un taquet (13-27) pour soulever le fil de la rainure (9) et amener ce fil uniquement pendant son mouvement transversal lorsqu'il est guidé par la rainure interrompue (10) du tambour (6) et où le nombre de tours du rotor est en relation fixe avec le nombre de tours du tambour (6).

2. Dispositif guide-fil selon la revendication 1, caractérisé par le fait que la rainure hélicoïdale continue (9) est plus profonde que la rainure hélicoïdale interrompue (10) du tambour (6)

3. Dispositif guide-fil selon la revendication 1, caractérisé par le fait qu'entre le tambour (6) et la trajectoire (A) arquée que suit le rotor (11) avant le tambour (6), un conducteur (25) arqué et fixe est placé, le long duquel le fil (23) à embobiner est guidé pour compenser la différence de longueur qui se produit lors du déroulement du fil entre son point de déroulement fixe (22) et la partie centrale de la bobine (1) d'une part, et les deux extrémités de la bobine, d'autre part.

4. Dispositif guide-fil selon la revendication 1, caractérisé par le fait que le rotor à mouvement rotatif se compose d'un disque (26) profilé à mouvement rotatif, placé sous le tambour (6) rainuré, lequel disque est pourvu sur sa périphérie de deux taquets (27) pour l'entraînement en une trajectoire arquée le fil (23) et où pour obtenir une compensation optimale de la longueur du fil, le bord périphérique du disque (26) dépasse entre les taquets (27) par rapport à ladite trajectoire arquée.

5. Dispositif guide-fil selon la revendication 1, caractérisé par le fait que dans la zone où le rotor (11-26) dépose le fil dans la rainure (9) hélicoïdale et continue du tambour (6), un élément enleveur réglable (24) est placé pour le réglage de l'endroit où le fil est repoussé du rotor.

## Claims

1. Thread guide device for the formation of cross-wound bobbins in textile machines, where this thread guide device consists of a rotating grooved drum (6) placed in the course of the thread before and parallel to the rotating bobbin to be wound (4), for laying the thread crosswise on the bobbin to be wound (4) by means of a movement transverse to the direction of the course of the thread (23), and an auxiliary thread-guide device (11-26) placed horizontally in the course of the thread immediately before and underneath the grooved drum (6), characterized by the fact that the grooved drum possesses over the entire length of its surface a first continuous helicoidal groove (9) to guide the thread (23) in a transverse direction from one end to the other of the bobbin (4) and a second helicoidal groove (10) in the opposite direction and intersected by the first groove (9), in order to guide the thread in the other direction of the transverse movement of the thread, in which the auxiliary thread guide device consists of a rotor (11-26) with rotational movement equipped with at least one picker (13-27) to raise the thread from the groove (9) and lead this thread solely during its transverse movement when it is guided by the intersected groove (10) of the drum (6) and where the number of revolutions of the rotor stands in fixed relation to the number of revolutions of the drum (6).

2. Thread-guide device according to claim 1, characterized by the fact that the continuous helicoidal groove (9) is deeper than the intersected helicoidal groove (10) of the drum (6).

3. Thread-guide device according to claim 1, characterized by the fact that between the drum (6) and the curved path (A) which the rotor (11) follows in front of the drum (6), a curved and fixed conductor (25) is installed, along which the thread (23) being wound is guided to compensate for the difference of length which is produced during the unwinding of the thread between its fixed point of unwinding (22) and the central part of the bobbin (1) on the one hand and the two extremities of the bobbin, on the other hand.

4. Thread-guide device according to claim 1, characterized by the fact that the rotating rotor is composed of a rotating shaped disc (26), placed under the grooved drum (6), which disc is provided with two pickers (27) for carrying the thread along a curved path (23) and of which in order to obtain optimal compensation of the length of the thread, the outer edge of the disc (26) passes between the pickers (27) with respect to said curved path.

5. Thread-guided device according to claim 1, characterized by the fact that in the zone where the rotor (11-26) lays the thread in the continuous helicoidal groove (9) of the drum (6), an adjustable lifting device (24) is installed for the adjustment of the place where the thread is pushed back from the rotor.

## Patentansprüche

1. Fadenführer für die Bildung von Kreuzspulen in Textilmaschinen, der aus einer im Fadenvorlauf gleichlaufend mit der rotierenden Aufwickelspule (4) angeordneten Drehrillentrommel (6) für die Anordnung des Fadens (23) durch eine in bezug auf die Laufrichtung desselben stattfindende Querbewegung in Kreuzlage auf der Aufwickelspule (4), und einem waagerecht im Fadenlauf unmittelbar vor und unter der vorgenannten Rillentrommel (6) angeordneten Hilfsfadenführer (11-26) besteht, dadurch gekennzeichnet, dass die vorgenannte Rillentrommel (6) über ihre Gesamtoberflächenlänge mit einer ununterbrochenen ersten Schraubenrille (9) für die Querführung des Fadens (23) vom einen zum anderen Ende der Spule (4) und mit einer in der Gegenrichtung mit Unterbrechung durch die erste Schraubenrille (9) laufenden zweiten Schraubenrille (10) für die Führung des Fadens in der anderen Richtung der Querbewegung desselben versehen ist, wobei der vorgenannte Hilfsfadenführer aus einem drehenden Rotor (11-26) besteht, der mit wenigstens einem Ansatz (13-27) für das Herausheben des Fadens aus der Rille (9) und für dessen, ausschliesslich während seiner Querbewegung, wenn er durch die unterbrochene Rille (10) der Trommel (6) geführt wird, stattfindende Zufuhr, und wobei die Tourenzahl des Rotors in fester Beziehung mit der Tourenzahl der Trommel (6) steht.

2. Fadenführer gemäss dem Anspruch 1, dadurch gekennzeichnet, dass die ununterbrochene Schraubenrille (9) tiefer als die unterbrochene Schraubenrille (10) der Trommel (6) ist.

3. Fadenführer gemäss dem Anspruch 1, dadurch gekennzeichnet, dass zwischen der Trommel (6) und der durch den Rotor (11) vor der Trommel (6) gefolgten bogenförmigen Bahn (A) ein bogenförmiger Festleiter (25) angeordnet ist, an dem entlang der aufzuwickelnde Faden (23) geführt wird zum Ausgleich der während der Abwicklung des Fadens zwischen seinem festen Abwicklungspunkt (22) und dem Zentralteil der Spule (1), einerseits, und den beiden Enden der Spule, anderseits, erzeugten Längendifferenz.

4. Fadenführer gemäss dem Anspruch 1, dadurch gekennzeichnet, dass der drehende Rotor aus einer unter der Rillentrommel (6) angeordneten profilierten Drehscheibe (26) besteht, welche mit zwei Umfangsansätzen (27) für das Mitnehmen des Fadens (23) gemäss einer bogenförmigen Bahn versehen ist, und wobei, zwecks Sicherung eines bestmöglichen Fadenlängenausgleiches, der Umfangsrand der Scheibe (26) zwischen den Ansätzen (27) in bezug auf die vorgenannte bogenförmige Bahn hervorragt.

5. Fadenführer gemäss dem Anspruch 1, dadurch gekennzeichnet, dass im Bereich, wo der Faden in der ununterbrochenen Schraubenrille (9) der Trommel (6) angeordnet wird, ein einstellbarer Mitnehmer (24) für die Reglung der Stelle, wo der Faden vom Rotor entfernt wird, vorgesehen ist.
